# EUROPÄISCHE PATENTSCHRIFT

(11) **EP 2 547 897 B1**
(45) Veröffentlichungstag und Bekanntmachung des Hinweises auf die Patenterteilung: **31.08.2016**
(21) Anmeldenummer: 11715394.0
(22) Anmeldetag: 16.03.2011
(51) Int. Cl.: F02P 3/05, F02P 17/12

(54) **ZÜNDVERFAHREN UND ZÜNDANLAGE DAFÜR**
IGNITION METHOD AND IGNITION SYSTEM THEREFOR
PROCÉDÉ D'ALLUMAGE ET INSTALLATION D'ALLUMAGE POUR CE PROCÉDÉ

(30) Priorität: 17.03.2010 DE 102010015998
(43) Veröffentlichungstag der Anmeldung: 23.01.2013
(73) Patentinhaber: Motortech GmbH, 29223 Celle (DE)
(72) Erfinder: BRANDES, André, 30165 Hannover (DE); VÖLZ, Rainer, 29308 Winsen/Aller (DE)
(74) Vertreter: Hansen, Jochen
(86) Internationale Anmeldenummer: PCT/DE2011/075043
(87) Internationale Veröffentlichungsnummer: WO 2011/113431

(56) Entgegenhaltungen:
- EP-A2- 0 555 851
- EP-A2- 0 808 024
- EP-A2- 1 103 720
- WO-A1-2009/040299
- DE-A1- 4 008 540

## Beschreibung

Die Erfindung betrifft ein Zündverfahren für Brennkraftmaschinen mit einer Zündspule mit Primärstromkreis und Sekundärstromkreis, wobei ein Hochspannungsangebot in der Zündspule durch eine fest vorgegebene Ladeenergie bis zur absteigenden Flanke des Hochspannungsangebots aufgebaut wird, sowie einer im Sekundärstromkreis angeordneten Zündkerze, wobei der Zündstrom ein Pulssignal ist, das durch Pulsweitenmodulation im Primärstromkreis gesteuert wird, und der momentan im Primärstromkreislauf fließende Primärstrom gemessen wird. Ferner betrifft die Erfindung eine Zündanlage für Brennkraftmaschinen, mit einer Steuereinheit zur Vorgabe eines Ansteuersignals, einer Brenndauer und eines Zündstromes, einem elektronischen Schalter zur Erzeugung eines Pulssignales, einer Zündspule mit Primär- und Sekundärwicklung, wobei die Primärwicklung über den elektronischen Schalter an einer Spannungsquelle anliegt, ein Hochspannungsangebot in der Zündspule durch eine fest vorgegebene Ladeenergie bis zur absteigenden Flanke des Hochspannungsangebots aufgebaut wird und die Sekundärwicklung eine Zündkerze versorgt, wobei ein erstes Strommessmittel zur Bestimmung des über die Primärwicklung fließenden Primärstromes vorgesehen ist, dem ein Komparator zum Vergleich mit dem von der Steuereinheit vorgegebenen Sollzündstrom nachgeordnet ist, der Wirkmittel auf den elektronischen Schalter zur Pulsweiten- und/oder Frequenzmodulation des Primärstromes hat.

Bei fremdgezündeten Brennkraftmaschinen ist ein Zündsystem zum Entflammen des Kraftstoff-Luft-Gemisches im Brennraum mittels eines Zündfunkens erforderlich. Dabei wird bei modernen fremdgezündeten Brennkraftmaschinen meist eine elektronische Zündanlage mit einer Zündspule als Energiespeicher eingesetzt. Um ein optimales Zündergebnis zu erreichen und gleichzeitig weder die Zündspule noch die Zündkerze zu überanspruchen, ist eine situationsgerechte Einstellung der für jeden Zündvorgang erforderlichen Zündenergie von entscheidender Bedeutung.

Im Stand der Technik sind verschiedene Methoden zur Steuerung der Zündenergie bekannt. Bei einer pulsweitenmodulierten Zündsteuerung wird der Zündstrom bzw. die Zündenergie von der in einer CPU abgelegten Software gesteuert. Dabei wird die Zündspule mit Impulsen variabler Breite angesteuert. Aus der EP 1 103 720 B1 ist ein Verfahren und Vorrichtung zur Stromregelung einer Zündanlage für einen Verbrennungsmotor bekannt, bei dem elektrische Energie in einem Magnetfeld, das durch einen Primärstrom aufgebaut worden ist, gespeichert und durch ein Unterbrechen des Primärstromes das Magnetfeld zusammenbricht und durch Induktion eine Hochspannung erzeugt, die zur Zündung verwendet wird, wobei ein Steuersignal einen Sollwert für den Primärstrom angibt und mit einer Stromregelung der Primärstrom auf diesen Sollwert begrenzt wird, wobei zur Stromregelung nach Erreichen des Sollwertes des Primärstroms der Stromfluss von der Batterie zu einer Primärwicklung an-und abgeschaltet wird. Dieses Verfahren ermöglicht somit, die Magnetisierung einer Zündspule über einen bestimmten Zeitraum konstant zu halten, um dann zum gewünschten Zeitpunkt einen Zündfunken zu erzeugen. Zur Stromregelung wird eine Pulsweitenmodulation verwendet, wobei das Verfahren nach dem Sperrwandlerbetrieb arbeitet und als Ist-Größe das Signal einer sekundärseitigen Ionen-Strommessung erhält.

Entsprechend wird bei den bekannten pulsweitenmodulierten Zündsteuergeräten eine Pulskette verwendet, um die Brenndauer des Zündfunkens einstellen zu können. Die Erzeugung der Schaltimpulse durch die CPU hat jedoch den Nachteil einer relativ niedrigen Schaltfrequenz, wodurch ein hoher Ripplestrom entsteht. Durch die fehlende Rückmeldung über den Ist-Zustand des Stromes kann eine Kontrolle über die optimale Funktion der Zündung nicht erfolgen. Beispielsweise wird ein Funkenabriss nicht erkannt, womit auch keine Gegenmaßnahmen eingeleitet werden können. Um Funkenabrisse möglichst zu vermeiden, wird im Stand der Technik eine höhere Zündenergie, als eigentlich nötig, zur Verfügung gestellt, was zu einem erhöhten Abbrand der Zündkerzenelektroden führt.

Als weitere Zündungssteuerung ist die Pulszugzündung bekannt, die der pulsweitenmodulierten Zündsteuerung ähnelt, jedoch bewusst einen Funkenabriss erzeugt. Die Zündspule wird dazu zwischen den Impulsen entmagnetisiert, was zu einem definierten Funkenabriss führt. Bei dem nächsten Impuls wird der Zündfunke dann wieder aufgebaut. Diese Betriebsart eignet sich insbesondere für Gemische, die eine relativ niedrige Zündenergie benötigen. Ein zwischen einer Pulszugzündung und einer Einzelpulszündung schaltbares Zündverfahren ist aus der EP 1 299 630 B1 bekannt.

Ferner ist als drittes elektronisches Zündsystem eine Wechselspannungszündung bekannt, bei der der Primärkreis der Zündspule mit einer Wechselspannung versorgt wird. Dazu wird ein aus Zündspule und Kondensator gebildeter Resonanzkreis angesteuert, womit am Ausgang eine Hochspannung mit wechselnder Polarität vorliegt und entsprechend darauf abgestimmte Zündkerzen eingesetzt werden müssen.

Das Problem der ausreichenden Energiezufuhr und/oder Zünddauer sind beispielhaft in den Druckschriften EP 0 489 264 B1 und DE 101 55 972 A1 beschrieben. Eine Regelung des Zündstromes ist daraus jedoch nicht bekannt.

Aus der DE 40 08 540 A1 ist eine Zündvorrichtung für eine Brennkraftmaschine, die in einer Zündspule auch beim Anlassen der Brennkraftmaschine einen stabilen und adäquaten Primärwicklungsstrom erzeugen kann, bekannt. Dabei wird die Spannung an einem Vergleicher mit der Batteriespannung verglichen, wobei bei Unterschreiten der Batteriespannung ein Transistor daran gehindert wird, Strom um den Kondensator herumzuleiten. Es wird damit in der Zündvorrichtung gemäß DE 40 08 540 A1 ähnlich zur EP 1 103 720 A2 ein ausreichender Ladungszustand der Zündspule und damit eine entsprechende zuverlässige Zündfähigkeit erreicht, wobei bei der DE 40 08 540 A1 gerade diese Fähigkeit beim Anlassen der Brennkraftmaschine (sehr niedrige Drehzahl) erreicht werden soll.

Die EP 0 808 024 A2 beschreibt eine elektrische Ladungs-steuerungseinrichtung mit einer Ladungsstrombegrenzungsschaltung. Beispielsweise wird der Ladestrom für die Primärwicklung über einen IGBT Transistor auf 0,5 bis 10 A begrenzt, insbesondere um den Transistor nicht zu überlasten.

Aufgabe der Erfindung ist es, eine Zündanlage bzw. ein Zündverfahren anzugeben, mit dem eine sichere Auslösung eines Zündfunkens mit Kontrolle des Zündvorgangs über die gesamte Zünddauer zur Verfügung gestellt wird, wobei eine übermäßige Beanspruchung der Zündspule und Zündkerze zu vermeiden ist.

Gelöst wird diese Aufgabe mit einem Zündverfahren gemäß Anspruch 1 und einer Zündanlage gemäß Anspruch 5.

Erfindungsgemäß liegt der Grundgedanke darin, die Zündspule als Stromübertrager einzusetzen. Durch die Erfassung des Primärstromes und Auswertung im Regelkreis kann der Zustand des Sekundärstromkreises zuverlässig erkannt werden. Im Falle einer Störung, beispielsweise bei stark abgebrannter Zündkerze, wird über den Regelkreis der Zündstrom sofort nachgeregelt, um einen Funkenabriss zu vermeiden. Diese Zündstromregelung reagiert somit automatisch auf Fehlerquellen auf der Sekundärstromseite. Jedem Zylinder bzw. jeder Zündkerze wird somit der individuell optimale Zündstrom zugeführt. Durch die Strommessung wird der Zustand der Zündkerzen stets überwacht und im Fehlerfall wird gegengeregelt. Dabei wirkt die Zündspule im Betrieb als Durchflusswandler. Die Anpassung des Zündstromes an den Sollstrom erfolgt durch Pulsweitenmodulation oder Frequenzmodulation oder Pulsweiten- und Frequenzmodulation. Bei einer Frequenzmodulation können besondere Charakteristiken der jeweiligen Zündspule sowie andere Parameter des Regelverhaltens berücksichtigt werden.

Dadurch, dass ein momentan in der Zündspule induzierter Freilaufstrom gemessen wird und der momentane Primärstrom und der momentane Freilaufstrom zu einem Gesamtstrom addiert werden und der Gesamtstrom mit dem vorgegebenen Sollzündstrom verglichen wird, kann durch Erfassung des Freilaufstromes der Regelkreis auch für mehrere Zündspul-/Zündkerzensysteme für mehrzylinderige Brennkraftmaschinen verwendet werden. Dabei erfolgt eine Primärstrommessung vor der Verteilung des Primärstromes auf die jeweiligen den Zylindern bzw. Zündkerzen zugeordneten Zündspulen, also vor den elektronischen Schaltern, die parallel zueinander angeordnet sind. Die Strommessung erfolgt dabei sequentiell zunächst für den jeweils geschalteten Primärstrom und unmittelbar nachfolgend für den jeweils fließenden, in der zugeordneten Zündspule induzierten Freilaufstrom. Der Freilaufstrom wird über die in einem Knoten zusammengeschalteten Freilaufdioden mit dem zweiten Strommessmittel gemessen. Durch Erfassung und Aufaddierung des jeweiligen Primärstromes und des zugeordneten Freilaufstromes liegt dann eine verlässliche Vergleichsbasis für den vorgegebenen Sollzündstrom vor, die im Komparator verglichen werden kann und zur Regelung des Primärstromes über eine Pulsweitenmodulation und/oder eine Frequenzmodulation ausgenutzt werden kann.

Wenn durch Integration des Gesamtstromes die der Zündspule zugeführte Energie ermittelt und bei Erreichen einer Maximalenergie die Stromzufuhr zur Zündspule unterbrochen wird, wird bei auftretenden Fehlern eine Überlastung der Zündspule und/oder Zündkerze vermieden. Dabei kann die Maximalenergie so gewählt werden, dass übliche Verschleisserscheinungen, insbesondere an der Zündkerze innerhalb eines Toleranzbereichs, der durch die Maximalenergie vorgegeben wird, abgedeckt sind. Wenn jedoch wesentliche Fehler im Sekundärstromkreis, etwa in der Zündspule oder an der Zündkerze entstehen und somit die Maximalenergie bei einem Zündvorgang überschritten wird, wird die Zündung zur Vermeidung einer Überbeanspruchung der Komponenten unterbrochen. Vorrichtungsgemäß wird dies dadurch erreicht, dass ein Integrator vorgesehen ist, an dem das Signal des Gesamtstroms vom Addierer anliegt und zu einer Zündenergie integriert wird, wobei beim Erreichen einer der Zündspule zugeführten Maximalenergie der elektronische Schalter öffnet.

Dadurch, dass dem Primärstromkreis ein rampenförmiges Signal während der Brenndauer der Zündkerze überlagert wird, wird ein Abfall des Sekundärstromes über eine lange Brenndauer der Zündkerze verhindert. Vorrichtungsgemäß wird dies dadurch erreicht, dass ein Sekundärstromkorrekturmittel primärseitig an der Steuereinheit und dem Komparator angeschlossen ist, wobei das Sekundärstromkorrekturmittel angesteuert von der Steuereinheit ein rampenförmiges Signal während der Brenndauer der Zündkerze abgibt. Von der Steuereinheit wird das Sekundärstromkorrekturmittel angesteuert und auch die Steilheit der Rampe gewählt. Die Steilheit der Rampe kann je nach Zündspulentyp unterschiedlich vorgegeben werden. Entsprechend des jeweils angeschlossenen Zündspulentyps kann dann über die Konfiguration der Steuereinheit die richtige Rampe gewählt werden. In dem Sekundärstrommittel wird die Rampe so erzeugt, dass sie während der Brenndauer der Zündkerze abläuft und durch das Ansteigen des rampenförmigen Signals den sonst entstehenden Sekundärstromabfall verhindert.

Wenn der Anfangszündstrom bis zum Zündüberschlag nicht geregelt wird, wird der Ladevorgang der Zündspule mit einem fest vorgegebenen Ladestrom durchgeführt, wonach die Zündstromregelung erst nach Zündüberschlag erfolgt.

Wenn das Pulssignal eine feste oder geregelte Schaltfrequenz von 50 kHz und höher, insbesondere 50 kHz bis 100 kHz hat, kann trotz der Regelung ein sehr gradliniger Zündstromverlauf erreicht werden, der Stromspitzen vermeidet.

Insbesondere wird der bei pulsweitenmodulierter Zündsteuerung bekannte Ripplestrom vermieden.

Nachfolgend wird ein Ausführungsbeispiel anhand der beiliegenden Figuren beschrieben:

Darin zeigt:
- Fig. 1: ein Schaltprinzip der erfindungsgemäßen Zündanlage,
- Fig. 2: in zwei Graphen den Verlauf von Steuer- und Stromsignalen in der erfindungsgemäßen Zündanlage.
- Fig. 3: ein Schaltprinzip einer vereinfachten, nicht erfindungsgemäßen, Ausführungsform und
- Fig. 4: ein Schaltprinzip gemäß Fig. 1 mit Sekundärstromkorrektur.

In Fig. 1 ist eine Prinzipschaltung der erfindungsgemäßen Zündanlage wiedergegeben. Die Schaltung weist eine Steuereinheit 1 auf, die beispielsweise eine CPU ist, in der die Parameter für den Betrieb der Zündanlage und deren Software abgespeichert ist. Als wesentliche Parameter sind dies die Vorgabe eines Ansteuersignals, die Vorgabe einer Brenndauer sowie die Vorgabe des Zündstroms. Ferner wird über die Steuereinheit 1 der Anfangszündstrom mit Aufladdauer, also somit das Hochspannungsangebot, vorgegeben.

Ferner weist die Schaltung einen elektronischen Schalter 2 in einem von einer Spannungsquelle 4 versorgten Primärstromkreis P auf. Der Primärstromkreis P führt über eine Primärwicklung 31 der Zündspule 3. Ferner ist im Primärstromkreis P eine parallel zur Primärwicklung 31 der Zündspule 3 geschaltete Freilaufdiode 33 angeordnet. Im Primärkreislauf P ist ein erstes Strommessmittel 61 zur Ermittlung des momentan fließenden Primärstroms vorgesehen. Ferner ist in der zur Primärwicklung 31 parallelen Leitung mit der Freilaufdiode 33 ein zweites Strommessmittel 62 zum Messen des Freilaufstromes angeordnet.

Die Zündspule 3 weist neben der Primärwicklung 31 eine Sekundärwicklung 32 (Hochspannungsteil) auf, die zusammen mit einer Zündkerze 5 ein Sekundärstromkreis S bildet.

Die beiden Messsignale des ersten Strommessmittels 61 und des zweiten Strommessmittels 62 sind auf einen Addierer 7 gelegt, in dem aus den beiden Signalen der Gesamtstrom ermittelt wird. Der Gesamtstrom ist an einen Komparator 8 gelegt, der den Gesamtstrom mit dem aus der Steuereinheit 1 vorgegebenen Zündstrom vergleicht. Entsprechend des Vergleichs im Komparator 8 wird der elektronische Schalter 2 so geregelt, dass der in der Steuereinheit 1 hinterlegte Sollzündstrom erreicht wird. Dabei wird die Stromstärke im Primärkreislauf P durch Pulsweitenmodulation und/oder Frequenzmodulation verändert.

Im dargestellten Ausführungsbeispiel ist das Signal des Gesamtstromes aus dem Addierer 7 auch auf einen Integrator 9 gelegt, der den jeweils gemessenen Gesamtstrom über einen Zündvorgang integriert und somit die Zündenergie ermittelt. Übersteigt die Zündenergie eine in der Steuereinheit 1 ebenfalls vorgegebene Maximalenergie, wird der elektronische Schalter 2 geöffnet, also die Zündung unterbrochen. So wird eine Überbeanspruchung der Komponenten, insbesondere der Zündspule 3 und der Zündkerze 5 vermieden.

In Fig. 2 sind zwei Graphen wiedergegeben. Der obere Graph zeigt die in der Steuereinheit 1 vorgegebenen Steuersignale, insbesondere Brenndauer ΔT, Zündstrom I_{Zv} und Hochspannungsangebot E_{H} über der Zeit t. Im unteren Graphen ist der entsprechend der Steuerung der Steuereinheit 1 an der Zündspule 3 anliegende Zündstrom I_{Zm} über der Zeit t angegeben.

Aus Fig. 2 ist damit ersichtlich, dass über die gewünschte Brenndauer ΔT ein variierbarer, aber für eine Zündanlagenkonstellation fest vorgegebener Zündstrom I_{Zv} beispielsweise 100 mA (mittlere Linie) über die Regelung sehr genau in Form des momentanen Zündstromes I_{Zm} gehalten werden kann. Zum Beginn der Brenndauer ΔT (Anstieg des Signals) wird das Hochspannungsangebot E_{H} in der Zündspule 3 durch die fest vorgegebene Ladeenergie bis zur absteigenden Flanke des Hochspannungsangebots E_{H} aufgebaut. In diesem Zeitfenster erfolgt die Ionisierung der Funkenstrecke und der Durchbruch (Zündüberschlag). Mit Beendigung des Hochspannungsangebotes E_{H} (absteigende Flanke) beginnt die Regelung und der Zündstrom wird über den aus Addierer 7, Komparator 8, Steuereinheit 1 und elektronischen Schalter 2 aufgebauten Regelkreis auf die vorgegebenen 100 mA eingeregelt. Aufgrund der hohen Schaltfrequenz des Pulssignals von beispielsweise 50 kHz bis 100 kHz wird ein stetiger und sehr gradliniger Zündstromverlauf bis zum Ende der Brenndauer ΔT (absteigende Flanke) erreicht.

Das Ausführungsbeispiel gemäß Fig. 1 ist insbesondere für Brennkraftmaschinen mit mehreren Zündkerzen (mehrere Zylinder) vorteilhaft, da nur ein Regelkreis erforderlich ist, wenn die zu jeder Zündkerze zugeordneten Zündspulen parallel zueinander über jeweils zugeordnete elektronische Schalter 2 nach dem ersten Strommessmittel 61 angeschlossen sind. Also ist es für diese Schaltung zwingend erforderlich, dass das erste Strommessmittel vor der Verzweigung zu den elektronischen Schaltern 2 angeordnet ist. Entsprechend sind auch die der jeweiligen Zündspule zugeordneten Freilaufdioden 33 in einem Knoten an ihrer Basis zusammengefasst, an der dann mit einem zweiten Strommessmittel 62 der zugeordnete Freilaufstrom sequentiell gemessen wird.

In Fig. 3 ist ein nicht erfindungsgemäßes Schaltprinzip wiedergegeben. Dabei wird lediglich der Primärstrom mit einem ersten Strommessmittel 61 gemessen und über einen Komparator 8 mit einem von einer Steuereinheit 1 vorgegebenen Sollzündstrom verglichen, so dass der Zündstrom entsprechend geregelt wird. Bei dieser Schaltung, die einen Regelkreis je Zündspule-/Zündkerzen-Einheit aufweist, ist eine Freilaufstrommessung nicht erforderlich.

In Fig. 4 ist eine Prinzipschaltung der erfindungsgemäßen Zündanlage gemäß Fig. 1 wiedergegeben, die zusätzlich eine Sekundärstromkorrektur enthält. Da die Schaltung im übrigen genauso aufgebaut ist, wie in Fig. 1, wird insoweit auf die Figurenbeschreibung zur Fig. 1 verwiesen. Die Bezugszeichen sind entsprechend gewählt. In Fig. 4 ist jedoch zusätzlich ein Sekundärstromkorrekturmittel 81 vorgesehen, das auf die Regelung 8 so einwirkt, dass ein in dem Sekundärstromkorrekturmittel 81 erzeugtes rampenförmig ansteigendes Signal dem Regelkreis überlagert wird. Ausgelöst wird das im Sekundärstromkorrekturmittel 81 erzeugte rampenförmige Signal von der Steuereinheit 1, wobei die Steuereinheit 1 zusätzlich die Steilheit der Rampe mittels Sekundärkorrekturfaktor übermittelt. Dabei berücksichtigt der Sekundärkorrekturfaktor, also die Steilheit der Rampe, den im Schaltkreis vorgesehenen Zündspulentyp. Mit dem Sekundärstromkorrekturmittel 81 ist es somit möglich, den Abfall des Sekundärstromes bei einer langen Brenndauer der Zündkerze 5 durch ein dem Regelkreis überlagertes rampenförmig ansteigendes Signal auszugleichen. Die Güte des Zündvorgangs über die gesamte Zünddauer wird somit weiter verbessert.

### Bezugszeichenliste

- 1: Steuereinheit
- 2: elektronischer Schalter
- 3: Zündspule
- 31: Primärwicklung
- 32: Sekundärwicklung
- 33: Freilaufdiode
- 4: Spannungsquelle
- 5: Zündkerze
- 61: erstes Strommessmittel
- 62: zweites Strommessmittel
- 7: Addierer
- 8: Komparator; Regelung
- 81: Sekundärstromkorrekturmittel
- 9: Integrator
- P: Primärstromkreis
- S: Sekundärstromkreis

## Patentansprüche

1. Zündverfahren für Brennkraftmaschinen mit
- einer Zündspule (3) mit Primärstromkreis (P) und Sekundärstromkreis (S), wobei ein Hochspannungsangebot (E_{H}) in der Zündspule (3) durch eine fest vorgegebene Ladeenergie bis zur absteigenden Flanke des Hochspannungsangebots (E_{H}) aufgebaut wird, sowie
- einer im Sekundärstromkreis (S) angeordneten Zündkerze (5), wobei der Zündstrom ein Pulssignal ist, das durch Pulsweitenmodulation im Primärstromkreis (P) gesteuert wird,
- der momentan im Primärstromkreislauf (P) fließende Primärstrom gemessen wird,
**dadurch gekennzeichnet, dass** mit Beendigung des Hochspannungsangebots (E_{H}) eine Regelung beginnt, bei der
- ein momentan in der Zündspule (3) induzierter Freilaufstrom gemessen wird und der momentane Primärstrom und der momentane Freilaufstrom zu einem Gesamtstrom addiert werden und der Gesamtstrom mit dem vorgegebenen Sollzündstrom verglichen wird und
- die Pulsweitenmodulation und/oder eine Frequenzmodulation des Pulssignals im Primärstromkreis (P) entsprechend dem Vergleichsergebnis zum Erreichen des Sollzündstroms nachgeregelt wird.

2. Zündverfahren nach Anspruch 1, **dadurch gekennzeichnet, dass** durch Integration des Gesamtstromes die der Zündspule (3) zugeführte Energie ermittelt und bei Erreichen einer Maximalenergie die Stromzufuhr zur Zündspule (3) unterbrochen wird.

3. Zündverfahren nach Anspruch 1 oder 2, **dadurch gekennzeichnet, dass** dem Primärstromkreis ein rampenförmig ansteigendes Signal während der Brenndauer der Zündkerze überlagert wird.

4. Zündverfahren nach Anspruch 1, 2 oder 3, **dadurch gekennzeichnet, dass** der Anfangszündstrom bis zum Zündüberschlag nicht geregelt wird.

5. Zündanlage für Brennkraftmaschinen, mit
- einer Steuereinheit (1) zur Vorgabe eines Ansteuersignals, einer Brenndauer und eines Zündstromes,
- einem elektronischen Schalter (2) zur Erzeugung eines Pulssignales,
- einer Zündspule (3) mit Primär-(31) und Sekundärwicklung (32), wobei die Primärwicklung (31) über den elektronischen Schalter (2) an einer Spannungsquelle (4) anliegt, ein Hochspannungsangebot (E_{H}) in der Zündspule (3) durch eine fest vorgegebene Ladeenergie bis zur absteigenden Flanke des Hochspannungsangebots (E_{H}) aufgebaut wird und die Sekundärwicklung (32) eine Zündkerze (5) versorgt,
wobei ein erstes Strommessmittel (61) zur Bestimmung des über die Primärwicklung (31) fließenden Primärstromes vorgesehen ist, dem ein Komparator (8) zum Vergleich mit dem von der Steuereinheit (1) vorgegebenen Sollzündstrom nachgeordnet ist, der Wirkmittel auf den elektronischen Schalter (2) zur Pulsweiten- und/oder Frequenzmodulation des Primärstromes hat, **dadurch gekennzeichnet, dass** ein zweites Strommessmittel (62) zur Bestimmung des in der Primärwicklung (31) induzierten Freilaufstromes sowie ein Addierer (7) zur Addition der mit beiden Strommessmitteln (61, 62) gemessenen Ströme zum Gesamtstrom vorgesehen sind, wobei mit Beendigung des Hochspannungsangebots (E_{H}) eine Regelung beginnt und der Gesamtstrom an den Komparator (8) gelegt ist.

6. Zündanlage nach Anspruch 5, **dadurch gekennzeichnet, dass** ein Integrator (9) vorgesehen ist, an dem das Signal des Gesamtstroms vom Addierer (7) anliegt und zu einer Zündenergie integriert wird, wobei beim Erreichen einer der Zündspule (3) zugeführten Maximalenergie der elektronische Schalter (2) öffnet.

7. Zündanlage nach Anspruch 5 oder 6, **dadurch gekennzeichnet, dass** ein Sekundärstromkorrekturmittel (81) primärseitig an der Steuereinheit (1) und dem Komparator (8) angeschlossen ist, wobei das Sekundärstromkorrekturmittel (81) angesteuert von der Steuereinheit (1) ein rampenförmig ansteigendes Signal während der Brenndauer der Zündkerze abgibt.

8. Zündanlage nach Anspruch 5, 6 oder 7, **dadurch gekennzeichnet, dass** das Pulssignal eine feste oder geregelte Schaltfrequenz von 50 kHz und höher, insbesondere 50 kHz bis 100 kHz hat.

## Claims

1. An ignition method for internal combustion engines with
- an ignition coil (3) with a primary circuit (P) and a secondary circuit (S), wherein a high voltage supply (E_{H}) is built up in the ignition coil (3) by a fixed defined charging energy up to the rising flank of the high voltage supply (E_{H}), and also
- a spark plug (5) arranged in the secondary circuit (S), wherein the ignition current is a pulse signal which is controlled by pulse width modulation in the primary circuit (P),
- the primary current flowing instantaneously in the primary circuit (P) is measured,
**characterised in that** with the end of the high voltage supply (E_{H}) a control begins in which
- a free-wheeling current instantaneously induced in the ignition coil (3) is measured and the instantaneous primary current and the instantaneous free-wheeling current are added to give a total current, and the total current is compared with the defined desired ignition current, and
- the pulse width modulation and/or a frequency modulation of the pulse signal in the primary circuit (P) is/are readjusted corresponding to the result of the comparison in order to achieve the desired ignition current.

2. An ignition method according to Claim 1, **characterised in that** the energy supplied to the ignition coil (3) is determined by integration of the total current and the power supply to the ignition coil (3) is interrupted upon reaching a maximum energy.

3. An ignition method according to Claim 1 or 2, **characterised in that** a signal which ascends in a ramp shape is superimposed on the primary circuit during the spark duration of the spark plug.

4. An ignition method according to Claim 1, 2 or 3, **characterised in that** the initial ignition current is not controlled up to the ignition arcing.

5. An ignition system for internal combustion engines, with
- a control unit (1) for defining a control signal, a spark duration and an ignition current,
- an electronic switch (2) for generating a pulse signal,
- an ignition coil (3) with a primary (31) and a secondary winding (32), wherein the primary winding (31) is connected to a voltage source (4) via the electronic switch (2), a high voltage supply (E_{H}) is built up in the ignition coil (3) by a fixed defined charging energy up to the descending flank of the high voltage supply (E_{H}), and the secondary winding (32) supplies a spark plug (5),
wherein a first current measurement means (61) for determining the primary current flowing via the primary winding (31) is provided which is succeeded by a comparator (8) for comparison with the desired ignition current predetermined by the control unit (1), which comparator has means for action on the electronic switch (2) for pulse width and/or frequency modulation of the primary current, **characterised in that** a second current measurement means (62) for determining the free-wheeling current induced in the primary winding (31) and also an adder (7) for adding the currents measured with both current measurement means (61, 62) to give the total current are provided, wherein with the ending of the high voltage supply (E_{H}) a control begins and the total current is applied to the comparator (8).

6. An ignition system according to Claim 5, **characterised in that** an integrator (9) is provided to which the signal of the total current from the adder (7) is applied and is integrated to give an ignition energy, wherein the electronic switch (2) opens on reaching a maximum energy supplied to the ignition coil (3).

7. An ignition system according to Claim 5 or 6, **characterised in that** a secondary-current correction means (81) is connected on the primary side to the control unit (1) and the comparator (8), wherein the secondary-current correction means (81), driven by the control unit (1), emits a signal which ascends in a ramp shape during the spark duration of the spark plug.

8. An ignition system according to Claim 5, 6 or 7, **characterised in that** the pulse signal has a fixed or controlled operating frequency of 50 kHz and higher, in particular 50 kHz to 100 kHz.

## Revendications

1. Procédé d'allumage pour des moteurs à combustion interne, avec
- une bobine d'allumage (3) munie d'un circuit primaire (P) et d'un circuit secondaire (S), une alimentation haute tension (E_{H}) étant établie dans la bobine d'allumage (3) par une énergie de charge prédéterminée fixement jusqu'à la rampe descendante de l'alimentation haute tension (E_{H}), ainsi que
- une bougie d'allumage (5) montée dans le circuit secondaire (S), le courant d'allumage étant un signal à impulsions commandé par modulation de largeur d'impulsion dans le circuit primaire (P),
- le courant primaire instantané circulant dans le circuit primaire (P) étant mesuré, **caractérisé en ce qu**'une commande commence avec la fin de l'alimentation haute tension (E_{H}), dans laquelle
- un courant de roue libre instantané induit dans la bobine d'allumage (3) est mesuré, et le courant primaire instantané et le courant de roue libre instantané sont additionnés pour donner un courant total, et le courant total est comparé au courant d'allumage de consigne prédéterminée, et
- la modulation de largeur d'impulsion et/ou une modulation de fréquence du signal à impulsions dans le circuit primaire (P) sont ajusté postérieurement en fonction du résultat de la comparaison, afin d'obtenir le courant d'allumage de consigne.

2. Procédé d'allumage selon la revendication 1, **caractérisé en ce que** l'énergie fournie à la bobine d'allumage (3) est déterminée par intégration du courant total, et l'alimentation en courant de la bobine d'allumage (3) est interrompue lorsqu'une énergie maximale est atteinte.

3. Procédé d'allumage selon la revendication 1 ou 2, **caractérisé en ce qu**'un signal montant en forme de rampe est superposé au circuit primaire au cours de la durée d'allumage de la bougie d'allumage.

4. Procédé d'allumage selon la revendication 1, 2 ou 3, **caractérisé en ce que** le courant d'allumage initial n'est pas contrôlé jusqu'à la décharge d'allumage.

5. Installation d'allumage pour des moteurs à combustion interne, avec
- une unité de commande (1) pour définir un signal d'amorçage, une durée d'allumage et un courant d'allumage,
- un commutateur électronique (2) pour produire un signal à impulsions,
- une bobine d'allumage (3) comportant un enroulement primaire (31) et un enroulement secondaire (32), l'enroulement primaire (31) étant connecté à une source de tension (4) par l'intermédiaire du commutateur électronique (2), une alimentation haute tension (E_{H}) étant établie dans la bobine d'allumage (3) par une énergie de charge prédéterminée fixement jusqu'à la rampe descendante de l'alimentation haute tension (E_{H}), et l'enroulement secondaire (31) alimentant une bougie d'allumage (5),
dans laquelle il est prévu un premier moyen de mesure du courant (61) pour déterminer le courant primaire circulant dans l'enroulement primaire (31) et auquel est associé en aval un comparateur (8) pour le comparer au courant d'allumage de consigne prédéterminé par l'unité de commande (1), et qui a des moyens d'action sur le commutateur électronique (2) pour moduler la largeur des impulsions et/ou la fréquence du courant primaire, **caractérisée en ce qu**'il est prévu un deuxième moyen de mesure (62) pour déterminer le courant de roue libre induit dans l'enroulement primaire (31) ainsi qu'un additionneur (7) pour additionner les courants mesurés avec les deux moyens de mesure (61, 62) en vue d'obtenir un courant total, une commande commençant avec la fin de l'alimentation haute tension (E_{H}) et le courant total étant appliqué au comparateur (8).

6. Installation d'allumage selon la revendication 5, **caractérisée en ce qu'**il est prévu un intégrateur (9) auquel est appliqué le signal du courant total provenant de l'additionneur (7) qui est intégré pour obtenir une énergie d'allumage, le commutateur électronique (2) s'ouvrant lorsqu'une énergie maximale alimentant l'une des bobines d'allumage (3) est atteinte.

7. Installation d'allumage selon la revendication 5 ou 6, **caractérisée en ce qu**'un moyen de correction du courant secondaire (81) est raccordé du côté primaire à l'unité de commande (1) et au comparateur (8), le moyen de correction du courant secondaire (81), sous le contrôle de l'unité de commande (1), fournissant un signal croissant en forme de rampe pendant la durée d'allumage de la bougie d'allumage.

8. Installation d'allumage selon la revendication 5, 6 ou 7, **caractérisée en ce que** le signal à impulsions a une fréquence de commutation fixe ou régulée de 50 kHz ou plus, en particulier de 50 kHz à 100 kHz.
